# EUROPÄISCHE PATENTANMELDUNG

(11) **EP 2 570 747 A1**
(43) Veröffentlichungstag der Anmeldung: **20.03.2013**
(21) Anmeldenummer: 11181736.7
(22) Anmeldetag: 19.09.2011
(51) Int. Cl.: F24H 9/06

(54) **Heizkessel**

(71) Anmelder: Robert Bosch GmbH, 70442 Stuttgart (DE)
(72) Erfinder: Frank, Christian, 91717 Wassertrüdingen (DE)

(57) **Zusammenfassung**

Die Erfindung betrifft einen Heizkessel mit einer Brennkammer, einem umgebenden Wasser führenden Gehäuse mit einer Vorder- und einer Rückwand als Stahlblech-Schweißkonstruktion, wobei die Brennkammer und/oder andere Bauteile mit dem Gehäuse zum Abfangen von Druckkräften über mindestens einen den Wasserraum durchgreifenden Zuganker verbunden sind. Der Erfindung liegt die Aufgabe zugrunde, den Aufbau eines Heizkessels sowie Fertigungsabläufe zu optimieren.

Der erfindungsgemäße Heizkessel ist dadurch gekennzeichnet, dass der Zuganker aus einem streifenförmigen Blechteil besteht, das durch angeformte Biegestellen an seine Montagelage auf einem zugeordneten Teilkreis anpassbar ist.

## Beschreibung

Die Erfindung betrifft einen Heizkessel nach dem Oberbegriff des Schutzanspruches 1.

Ein gattungsgemäßer Heizkessel besteht in der Regel aus einer Brennkammer sowie einem umgebenden Wasser führenden Stahlblech-Gehäuse mit einer Vorder- und einer Rückwand als Stahlblech-Schweißkonstruktion. Insbesondere die Brennkammer, aber auch andere Bauteile, sind mit dem Gehäuse zum Abfangen von Druckkräften im Innenraum über mindestens einen Zuganker verbunden, welcher den Wasserraum durchgreift. Die Verankerung einer Rückwand soll beispielsweise das Ausbeulen durch Wasserdruck verhindern und gleichzeitig bei Wärmezufuhr die Längenausdehnung der Brennkammer in den Wasserraum hinein zulassen. Außerdem ist eine spannungsarme Lagerung der Brennkammer zur Vermeidung von Schäden durch die starken Temperaturschwankungen während des Heizkesselbetriebes sehr wichtig.

Gattungsgemäße Anker sind in der Regel als eingeschweißte Stahlteile ausgeführt und werden durch die Druckbeanspruchung im Wasserraum auf Zug belastet. Beispielsweise gibt es ringförmige Anker, die auf den Boden der Brennkammer aufgeschweißt sind. Für die Herstellung ringförmiger Anker ist ebenfalls ein Walz und Schweißvorgang erforderlich. Zudem besteht die Rückwand dabei aus mehreren Einzelplatten, welche dann bei der Montage nacheinander zur Rückwand zusammengefügt werden, um die Zugänglichkeit zum Anker oder zu den einzelnen Ankerteilen für den jeweiligen Schweißvorgang sicherzustellen. Neben einem erhöhten Materialaufwand sind damit ungünstige, Kosten verursachende Fertigungsabläufe verbunden.

Der Erfindung liegt die Aufgabe zugrunde, den Aufbau eines Heizkessels sowie Fertigungsabläufe zu optimieren.

Erfindungsgemäß wurde dies mit den Merkmalen des Schutzanspruches 1 gelöst. Vorteilhafte Weiterbildungen sind den Unteransprüchen zu entnehmen.

Der Heizkessel ist dadurch gekennzeichnet, dass der Zuganker aus einem streifenförmigen Blechteil besteht, welches durch angeformte Biegestellen an seine Montagelage auf einem zugeordneten Teilkreis anpassbar ist. Dazu weist der Zuganker als streifenförmiges Blechteil alternierend unterschiedlich breite Bereiche auf und es ist jeweils eine Biegestelle zwischen zwei benachbarten Bereichen vorgesehen.

Weiterhin besitzt der Zuganker als streifenförmiges Blechteil alternierend zwei unterschiedlich breite Bereiche mit etwa gleicher Länge, wobei an den Enden des streifenförmigen Blechteils jeweils ein breiter Bereich angeordnet ist.

In einer vorteilhaften Ausführungsform weist eine Biegestelle eine geringere Breite und/oder einen geringeren Querschnitt als der schmälere benachbarte Bereich auf. Sowohl eine Ausführung der Biegestelle mit einem Steg auf der Mittelachse des streifenförmigen Blechteils als auch mit mehreren Verbindungsstegen zwischen zwei Bereichen unterschiedlicher Breite ist möglich. Vorzugsweise erstreckt sich eine Biegestelle dabei nur über weniger als ein Fünftel der Länge eines benachbarten Bereiches im streifenförmigen Blechteil.

Erfindungsgemäß verbindet der Zuganker vorzugsweise den Boden der Brennkammer mit der Rückwand des Gehäuses und nur die breiteren Bereiche des Zugankers dienen als Verbindungsbereiche in der Stahlblech-Schweißkonstruktion. Dabei ist von den breiteren Bereichen des Zugankers jeweils eine Längsseite auf dem Boden der Brennkammer angeschweißt und die gegenüberliegende Längsseite mit der Rückwand des Gehäuses verschweißt. Dafür wird die Längsseite jeweils in einen zugeordneten Schlitz in der Rückwand eingesteckt und die Schweißung erfolgt auf der vom Zuganker abgewandten Seite. Es werden dabei die breiteren Bereiche des Zugankers so in einen zugeordneten Schlitz in der Rückwand eingesteckt sind, dass diese geringfügig auf der vom Zuganker abgewandten Seite zum Verschweißen überstehen. Damit wird an einer gut zugänglichen Stelle geschweißt und es ist möglich, die Rückwand einstückig auszuführen.

Vorteilhafterweise sind ein oder mehrere Zuganker auf einem Teilkreis angeordnet. Bei der Montage ist somit ein erfindungsgemäßer Zuganker in einem ersten Schritt in die passende Form, insbesondere in den passenden Montageradius, zu biegen. In einem zweiten Schritt wird dieser dann in eine zugeordnete Montageschablone eingesteckt, welche die gleiche Schlitzgeometrie wie in der Rückwand aufweist, bevor in einem dritten Schritt der Zuganker am Boden der Brennkammer aufgeschweißt wird. Danach wird in einem vierten Schritt, nach dem Entfernen der Montageschablone, die Rückwand auf die freien Enden der breiteren Bereiche des Zugankers aufgesteckt und dort auf der Außenseite verschweißt. Dies ist beispielsweise sehr gut an den etwas über die Rückwand-Außenseite hinaus stehenden Segmenten des Zugankers möglich.

Die erfindungsgemäße Anordnung bietet den Vorteil, dass die Längenausdehnung der Brennkammer durch Wärmeeinflüsse nicht behindert wird. Gleichzeitig wird die Rückwand verankert bzw. gegen Ausbeulen durch den Wasserdruck gesichert. Der flexible Zuganker ist einfach zu montieren und lässt sich für beliebige Einbaupositionen an einem Heizkessel anordnen.

Mit der Erfindung wird gegenüber dem bisherigen Aufbau eine Verbesserung erreicht, weil die Gestaltung des Zugankers es zulässt, dass die Rückwand aus einem Stück gefertigt werden kann und für die Zugankerbefestigung lediglich einzelne Durchbrüche vorgesehen werden müssen. Eine weitere Verbesserung ist, dass der Zuganker selbst keinerlei spezielle Vorfertigung bedarf, da dieser vor dem Schweißen einfach per Hand gebogen und in die Schweißvorrichtung eingesetzt wird. Bisher mussten die Anker in Ringform gewalzt werden und eine Längsnaht geschweißt werden. Dadurch kann Fertigungsaufwand eingespart werden.

Alle erfindungsgemäß gestalteten Bauteile, wie Brennkammerboden, Zuganker und Rückwand, werden als flache Blechteile mit Hilfe einer Laserschneidmaschine ausgeschnitten. Als nächstes wird das flache Ankerblech per Hand in eine Schweißvorrichtung hineingebogen. Für diesen Faltvorgang sind spezielle Soll-Biegestellen am Zuganker vorgesehen. Nach dem Einknicken des Ankers in die Schweißvorrichtung wird dieser einfach auf den Brennkammerboden aufgesetzt und verschweißt. Die Rückwand wird im Weiteren nur auf den oder die Zuganker aufgesteckt und mit den hindurch stehenden Segmenten von außen her, gut zugänglich, verschweißt.

Die Zeichnung stellt ein Ausführungsbeispiel der Erfindung dar. Es zeigt:
- Fig. 1:: einen Ausbruch aus einem Heizkessel in einer perspektivischen Ansicht,
- Fig. 2:: einen vertikalen Schnitt durch einen Heizkessel,
- Fig. 3:: eine Montageschablone für Zuganker im montierten Zustand an einem Heizkessel in einer perspektivischen Ansicht und
- Fig. 4:: einen Zuganker im Ursprungszustand in einer perspektivischen Ansicht.

Der Heizkessel besteht im Wesentlichen aus einem als Stahlblech-Schweißkonstruktion ausgeführten Gehäuse 1 mit einem Wasserraum 2 und einer Brennkammer 3.

Mindestens ein Zuganker 4 zum Abfangen von Druckkräften befindet sich im Wasserraum 2 und verbindet den Boden der Brennkammer 3 mit der Rückwand 1' als Teil des Gehäuses 1. Er besteht aus einem streifenförmigen Blechteil, welches durch angeformte Biegestellen 5 an seine Montagelage auf einem zugeordneten Teilkreis anpassbar ist. Weiterhin weist der Zuganker alternierend unterschiedlich breite Bereiche 6, 7 auf, wobei jeweils eine Biegestelle 5 zwischen zwei benachbarten Bereichen 6, 7 vorgesehen ist. Gemäß Fig. 4 kann eine Biegestelle 5 sowohl mit einem Steg auf der Mittelachse des streifenförmigen Blechteils als auch mit mehreren Verbindungsstegen zwischen zwei Bereichen 6, 7 unterschiedlicher Breite ausgeführt sein.

Die breiteren Bereiche des Zugankers 4 sind als Verbindungsbereiche in der Stahlblech-Schweißkonstruktion vorgesehen, denn davon ist jeweils eine Längsseite außen auf dem Boden der Brennkammer 3 und gegenüberliegend an der Rückwand 1' des Gehäuses 1 angeschweißt. In der Rückwand 1' gibt es für jedes Verbindungssegment einen zugeordneten Schlitz zum Einstecken und die Schweißung ist auf der vom Zuganker 4 abgewandten Seite vorgesehen.

In der Zeichnung ist dargestellt, wie mehrere Zuganker 4 auf zwei verschiedenen Teilkreisen angeordnet sind.

Fig. 3 zeigt eine Montageschablone 8 für die Zuganker 4, insbesondere zum Verschweißen mit dem Boden der Brennkammer 3. Dazu wird ein Zuganker 4 zunächst in den passenden Montageradius gebogen und in die zugeordnete Montageschablone 8 eingesteckt, welche die gleiche Schlitzgeometrie wie die Rückwand 1' aufweist. Nach dem Verschweißen der Zuganker 4 mit dem Boden der Brennkammer 3 wird die Montageschablone 8 abgenommen und die Rückwand 1' aufgesteckt.

## Patentansprüche

1. Heizkessel, mit einer Brennkammer (3), einem umgebenden Wasser führenden Gehäuse (1) mit einer Vorder- und einer Rückwand (1') als Stahlblech-Schweißkonstruktion, wobei die Brennkammer (3) und/oder andere Bauteile mit dem Gehäuse (1) zum Abfangen von Druckkräften über mindestens einen den Wasserraum (2) durchgreifenden Zuganker (4) verbunden sind,
**dadurch gekennzeichnet, dass** der Zuganker (4) aus einem streifenförmigen Blechteil besteht, das durch angeformte Biegestellen (5) an seine Montagelage auf einem zugeordneten Teilkreis anpassbar ist.

2. Heizkessel nach Anspruch 1,
**dadurch gekennzeichnet, dass** der Zuganker (4) als streifenförmiges Blechteil alternierend unterschiedlich breite Bereiche aufweist, wobei jeweils eine Biegestelle (5) zwischen zwei benachbarten Bereichen (6, 7) vorgesehen ist.

3. Heizkessel nach den Ansprüchen 1 und 2,
**dadurch gekennzeichnet, dass** am Zuganker (4) als streifenförmiges Blechteil alternierend zwei unterschiedlich breite Bereiche (6, 7) mit etwa gleicher Länge vorgesehen sind, wobei an den Enden des streifenförmigen Blechteils jeweils ein breiter Bereich (7) angeordnet ist.

4. Heizkessel nach den Ansprüchen 1 bis 3,
**dadurch gekennzeichnet, dass** eine Biegestelle (5) eine geringere Breite und/oder einen geringeren Querschnitt als der schmälere benachbarte Bereich (6) aufweist, und dass eine Biegestelle (5) sich nur über weniger als ein Fünftel der Länge eines benachbarten Bereiches (6) im streifenförmigen Blechteil erstreckt.

5. Heizkessel nach den Ansprüchen 1 bis 4,
**dadurch gekennzeichnet, dass** der Zuganker (4) vorzugsweise den Boden der Brennkammer (3) mit der Rückwand (1') des Gehäuses (1) verbindet.

6. Heizkessel nach den Ansprüchen 1 bis 5,
**dadurch gekennzeichnet, dass** die breiteren Bereiche des Zugankers (4) als Verbindungsbereiche in der Stahlblech-Schweißkonstruktion vorgesehen sind.

7. Heizkessel nach den Ansprüchen 1 bis 6,
**dadurch gekennzeichnet, dass** von den breiteren Bereichen des Zugankers (4) jeweils eine Längsseite auf dem Boden der Brennkammer (3) angeschweißt ist und die gegenüberliegende Längsseite mit der Rückwand (1') des Gehäuses (1) verschweißt ist, wobei dafür die Längsseite jeweils in einen zugeordneten Schlitz in der Rückwand (1') eingesteckt und die Schweißung auf der vom Zuganker (4) abgewandten Seite vorgesehen ist.

8. Heizkessel nach den Ansprüchen 1 bis 7,
**dadurch gekennzeichnet, dass** die breiteren Bereiche des Zugankers (4) so in einen zugeordneten Schlitz in der Rückwand (1') eingesteckt sind, dass diese geringfügig auf der vom Zuganker (4) abgewandten Seite zum Verschweißen überstehen.

9. Heizkessel nach den Ansprüchen 1 bis 8,
**dadurch gekennzeichnet, dass** ein oder mehrere Zuganker (4) auf einem Teilkreis angeordnet sind.

10. Heizkessel nach den Ansprüchen 1 bis 9,
**dadurch gekennzeichnet, dass** der mindestens eine Zuganker (4) in einem ersten Schritt in die passende Form, insbesondere in den passenden Montageradius, zu biegen ist, in einem zweiten Schritt in eine zugeordnete Montageschablone (8) einzustecken ist, welche die Schlitzgeometrie in der Rückwand (1') aufweist, in einem dritten Schritt am Boden der Brennkammer (3) aufzuschweißen ist, sowie in einem vierten Schritt, nach dem Entfernen der Montageschablone (8), in die Rückwand (1') einzustecken und dort auf der Außenseite zu verschweißen ist.
